# EUROPÄISCHE PATENTSCHRIFT

(11) **EP 0 906 510 B1**
(45) Veröffentlichungstag und Bekanntmachung des Hinweises auf die Patenterteilung: **18.12.2002**
(21) Anmeldenummer: 97930320.3
(22) Anmeldetag: 16.06.1997
(51) Int. Cl.: F02P 3/055, F02P 3/04

(54) **SCHALTUNGSANORDNUNG EINER ZÜNDENDSTUFE, INSBESONDERE FÜR EINE ZÜNDSCHALTUNG EINES KRAFTFAHRZEUGS**
CIRCUIT ARRANGEMENT FOR AN IGNITION STAGE, IN PARTICULAR FOR THE IGNITION CIRCUIT OF A MOTOR VEHICLE
SCHEMA POUR UN ETAGE D'ALLUMAGE, NOTAMMENT POUR LE CIRCUIT D'ALLUMAGE D'UN VEHICULE A MOTEUR

(30) Priorität: 20.06.1996 DE 19624530
(43) Veröffentlichungstag der Anmeldung: 07.04.1999
(73) Patentinhaber: ROBERT BOSCH GMBH, 70442 Stuttgart (DE)
(72) Erfinder: ÜBELE, Manfred, D-72760 Reutlingen (DE); MEINDERS, Horst, D-72762 Reutlingen (DE); QU, Ning, D-72770 Reutlingen (DE)
(86) Internationale Anmeldenummer: DE9701211
(87) Internationale Veröffentlichungsnummer: WO97048904

(56) Entgegenhaltungen:
- DE-A- 3 735 631
- US-A- 4 124 009
- US-A- 4 462 356
- US-A- 4 515 118
- US-A- 4 738 239
- US-A- 5 529 046

## Beschreibung

Die Erfindung betrifft eine Schaltungsanordnung einer Zündendstufe, insbesondere für eine Zündschaltung eines Kraftfahrzeugs, mit den im Oberbegriff des Anspruchs 1 genannten Merkmalen.

### Stand der Technik

Als Ansteuerschaltungen für eine Zündschaltung sind sogenannte Low-Side-Zündschaltungen und High-Side-Zündschaltungen bekannt. Für die Zündschaltungen werden üblicherweise Mehrfach-Darlington-Transistorstufen (im weiteren Darlington) als Leistungsschaltelement eingesetzt, die eine Primärwicklung einer Zündspule ansteuern. Je nachdem ob die Primärwicklung über den Kollektor des Darlington (Low-Side) oder den Emitter des Darlington (High-Side) angesteuert werden, wird in eine Low-Side-Zündung oder eine High-Side-Zündung unterschieden.

Aus der DE 37 35 631.3 ist eine Zündschaltung bekannt, bei der ein pnp-Darlington verwendet wird, dessen Kollektor auf Masse geschaltet ist. Der Emitter ist über die Primärwicklung it dem Pluspol einer Spannungsquelle verbunden. Da bekanntermaßen die Basis des Darlington beim Abschalten auf eine negative Sperrspannung (Klammerspannung) geht, ist eine Entkopplung der Ansteuerschaltung von dieser Spannung notwendig. Aus der DE 37 35 631.3 ist bekannt, hierfür einen npn-Ansteuertransistor einzusetzen.

Aus der US 4 738 239 ist bekannt, ein induktives Zündungssystem für einen Verbrennungsmotor vorzusehen. Hierfür ist ein N-Kanal-Feldeffekttransistor in Serie mit einer Primärwicklung einer Zündspule verbunden. Ein npn-Transistor ist mit seiner Kollektoremitterschaltung zwischen dem Gate und der Source des Feldeffekttransistors verbunden.

Der vorliegenden Erfindung liegt die Aufgabe zugrunde, die thermische Ankopplung der Zündendstufe an einen mit Masse verbundenen Kühlkörper zu vereinfachen.

### Vorteile der Erfindung

Die erfindungsgemäße Ansteuerschaltung mit den im Anspruch 1 genannten Merkmalen bietet den Vorteil, dass die Ansteuerschaltung von einer beim Abschalten des Darlington an dessen Basis anliegenden negativen Sperrspannung entkoppelt werden kann und gleichzeitig eine Integration des Entkoppelelementes mit dem Darlington realisierbar ist. Dadurch, dass ein npn-Darlington vorgesehen ist, dessen Kollektor mit dem Pluspol einer Spannungsquelle und dessen Emitter mit dem ersten Anschluß der Primärwicklung der Zündspule verbunden ist, wobei der zweite Anschluß der Primärwicklung an Masse liegt und die Ansteuerung des Darlington über ein Entkopplungselement erfolgt, ist es vorteilhaft möglich, insbesondere durch die sich durch die Schaltungsanordnung ergebende Integrationsmöglichkeit des Darlington, des Entkopplungselementes sowie der gesamten Ansteuerschaltung, in einem monolithisch integrierten Bauelement eine fertigungstechnisch einfach zu realisierende und eine kostengünstige Montage der gesamten Zündendstufe zu ermöglichen. Die erfindungsgemäße Ansteuerschaltung zeichnet sich darüber hinaus noch durch eine hohe Zuverlässigkeit der Zündendstufe bei im Extrembetrieb auftretenden thermischen Belastungen aus.

Insbesondere ist vorteilhaft, daß durch die gefundene Integrationsmöglichkeit des Entkopplungselementes in einen npn-Darlington die elektrische und thermische Ankopplung der Zündendstufe an einen mit Masse verbundenen Kühlkörper wesentlich vereinfacht wird. Da die beim Abschalten des Darlington auftretende negative Klammerspannung von ca. 300 bis 400 V nicht mehr gegen einen Masse-Kühlkörper isoliert zu werden braucht. So ist es vorteilhaft möglich, die Zündendstufen, die je nach Anzahl der Zylinder der anzusteuernden Brennkraftmaschine in entsprechender Anzahl vorliegen, in einer kompakten Zündanlage unterzubringen, da aufwendige Isolationsmaßnahmen zwischen den Kollektoren der einzelnen Darlingtons und gegen den Massekühlkörper nicht mehr notwendig sind. Da alle Kollektoren der Darlington gemeinsam an einer mit dem Pluspol der Spannungsquelle verbundenen Potentialschiene angeschlossen werden können, ist nur eine Isolation dieser Potentialschiene gegen Masse notwendig. Aufgrund der hier relativ niedrigen anliegenden Spannung im Bereich von ca. 14 V ist dies mit einem geringen Aufwand realisierbar.

Vorteilhafte Ausgestaltungen der Erfindung ergeben sich aus den in den Unteransprüchen genannten Merkmalen.

### Zeichnungen

Die Erfindung wird nachfolgend in einem Ausführungsbeispiel anhand der zugehörigen Zeichnungen näher erläutert. Es zeigen:
- Figur 1: ein Schaltbild einer Zündendstufe und
- Figur 2: eine schematische Draufsicht auf einen Teil der Zündendstufe in einem monolithisch integrierten Bauelement.

### Beschreibung des Ausführungsbeispiels

Figur 1 zeigt die Schaltungsanordnung 10 einer Zündendstufe einer Brennkraftmaschine. In der Figur 1 ist lediglich eine Zündendstufe gezeigt, wobei je nach Anzahl der Zylinder der Brennkraftmaschine eine entsprechende Anzahl von Zündendstufen vorgesehen sind.

An einem Eingangsanschluß 12 liegt das hier angedeutete Ausgangssignal einer Motorsteuerung an. Der Anschluß 12 ist über einen Widerstand R₁ mit der Basis eines Zweifach-Darlington T₁ verbunden. Ein zwischen dem Widerstand R₁ und der Basis des Transistors T₁ liegender Knotenpunkt K₁ ist einerseits über einen Widerstand R₂ und eine Zenerdiode D₁ mit dem Pluspol 14 einer Spannungsquelle/ beispielsweise einer Kraftfahrzeugbatterie, verbunden. Andererseits ist der Knoten K₁ mit dem Kollektor eines Transistors T₂ verbunden, dessen Emitter an Masse liegt und dessen Basis über einen Widerstand R₃ mit dem Knotenpunkt K₁ und dem Kollektor eines weiteren Transistors T₃ verbunden ist. Der Emitter des Transistors T₃ liegt an Masse, und die Basis des Transistors T₃ ist mit dem Eingangsanschluß 12 verbunden. Der Knotenpunkt K₁ ist weiterhin über eine Reihenschaltung von Dioden D₂ und D₃ sowie einen Widerstand R₄ mit Masse verbunden.

Der Kollektor des Transistors T₁ ist mit der Basis eines lateralen pnp-Transistors T₄ verbunden. Der Emitter des Transistors T₁ ist mit Masse verbunden. Der Emitter des Transistors T₄ ist mit dem Pluspol 1₄ verbunden, während der Kollektor des Transistors T₄ mit der Basis eines Dreifach-Darlington T₅ verbunden ist. Der Kollektor des Darlington T₅ ist mit dem Pluspol 14 verbunden. In der Basis-Kollektorstrecke des Darlington T₅ liegt eine Zenerdiode D₄. Der Emitter des Darlington T₅ ist mit dem einen Anschluß einer Primärwicklung 16 einer Zündspule 18 verbunden, deren anderer Anschluß an Masse liegt. Der Emitter des Darlington T₅ ist mit dem Emitter eines weiteren Transistors T₆ verbunden, dessen Kollektor mit der Basis des Darlingtons T₅ verbunden ist. Die Basis des Transistors T₆ ist über einen Widerstand R₅ sowie eine Zenerdiode D₅ mit dem Pluspol 14 verbunden.

Die in Figur 1 gezeigte Schaltungsanordnung übt folgende Funktion aus:

Von der Motorelektronik wird ein Ansteuersignal bereitgestellt, der das Zünden einer mit der Schaltungsanordnung 10 verbundenen Zündkerze eines Kraftfahrzeugs auslösen soll. Der Widerstand R₁ ist ein hochohmiger Widerstand mit beispielsweise 500 bis 1000 Ohm und dient als Entstörwiderstand zur Vermeidung von Fehlansteuerungen des Transistors T₁. Dessen Basis wird durch den Widerstand R₁ unempfindlich gegen schnelle Spannungsspitzen. Mittels des Transistors T₁ wird das positive Ansteuersignal am Eingangsanschluß 12 in ein invertiertes Signal umgewandelt, das zur Ansteuerung des Transistors T₄ verwendet wird, das heißt, dieser wird eingeschaltet. Bei durchgesteuertem Transistor T₄ wird der die Zündspule 18 ansteuernde Darlington T₅ eingeschaltet. Über die Schaltkette der Transistoren T₁, T₄ und T₅ erfolgt somit in Abhängigkeit des Anliegens eines positiven Eingangssignals die Ansteuerung der Zündspule 18.

Über den in die Basis-Emitterstrecke des Darlington T₅ geschalteten Transistor T₆ sowie die dessen Basis mit dem Pluspol 14 verbindende Reihenschaltung des Widerstandes R₅ und der Zenerdiode D₅ erfolgt eine Wiedereinschaltsperre. Bei während des Abschaltens des Darlington T₅ auftretenden Sperrspannungen, die über der Sperrspannung der Zenerdiode D_{5,} die typischerweise 35 V beträgt, liegen, erfolgt über den Transistor T₆ ein Kurzschließen der Basis und des Emitter des Darlington T₅.

Der laterale pnp-Transistor T₄ bildet ein Koppelelement, das die in der Figur 1 links hiervon dargestellte Ansteuerschaltung von dem Darlington T₅ bei dessen Abschalten entkoppelt.

Die Reihenschaltung der Dioden D₂, D₃ und des Widerstands R₄ bildet einen Stromspiegel, mit dem der Kollektorstrom des Transistors T₁ eingestellt und begrenzt wird. Die Dioden D₂ und D₃ sind hierbei in Durchlaßrichtung geschaltet, das heißt, ihre Anoden sind mit der Basis des Transistors T₁ verbunden. Der Kollektorstrom des Transistors T₁ wird in einen von dem Widerstand R₄ abhängigen Wert, von beispielsweise 100 mA, eingestellt.

Die Reihenschaltung der Zenerdiode D₁ und des Widerstands R₂ dient zum Schutz der Schaltungsanordnung 10 vor Überspannungen im Spannungsversorgungsnetz. Tritt eine Überspannung (Load Dump) im Spannungsversorgungsnetz auf, deren Wert größer ist als die Durchbruchspannung der Zenerdiode D₁, wird diese abgeleitet. Die gleichzeitig mit dem Knotenpunkt K₁ verbundene Schaltung der Transistoren T₂ und T₃ sowie des Widerstands R₃ bilden eine Logikschaltung, die in Abhängigkeit des Anliegens eines positiven Steuersignals am Eingangsanschluß 12 den durch die Überspannung hervorgerufenen Strom (load-Dump-Strom) entweder in die Basis des Transistors T₁ oder gegen Masse ableitet. Liegt kein Ansteuersignal an dem Eingangsanschluß 12 an, ist der Transistor T₂ durchgeschaltet, so daß der Load-Dump-Strom über den Knotenpunkt K₁ und den Transistor T₂ gegen Masse abgeleitet werden kann. Für den Fall, daß zum Zeitpunkt des Auftretens eines Load-Dump-Stroms ein positives Ansteuersignal am Eingangsanschluß 12 anliegt, wird der Load-Dump-Strom über den Knotenpunkt K₁ in die Basis des Transistors T₁ abgeleitet.

In der Figur 2 ist das Layout der in Figur 1 gezeigten Schaltungsanordnung 10 teilweise dargestellt, anhand dem insbesondere die Integration des Darlington T₅ und des Entkopplungstransistors T₄ in ein monolithisch integriertes Bauelement verdeutlicht werden soll.

Figur 2 zeigt ausschnittsweise einen Wafer 20. Der Wafer 20 besteht aus einem n-Substrat 22 mit einer n⁻ -Dotierung. In dem n-Substrat 22 ist ein Bereich 24 mit p-Dotierung strukturiert. Der Bereich 24 bildet die Basis des Darlington T₅ und gleichzeitig den Kollektor des Entkopplungstransistors T₄. Die Basis des Darlington T₅ wird teilweise von einer Deckeiektrode 26 übergriffen, die über einen n⁺-Kontaktstreifen 28 mit dem in Figur 1 dargestellten Pluspol 14 verbunden ist. Die Deckelektrode 26 bildet somit den Kollektor des Darlington T₅. In den Wafer 20 ist ein weiterer Bereich 30 mit p-Dotierung strukturiert. Der Bereich 30 ist außerhalb des Bereiches der Deckelektrode 26 an der dem p-dotierten Bereich 24 abgewandten Seite strukturiert. Der Bereich 30 bildet den Emitter des Entkopplungstransistors T₄, während das n-Substrat 22 zwischen den Bereichen 24 und 30 die Basis des Transistors T₄ bildet. Somit ist ein lateraler pnp-Transistor T₄ geschaffen, der in den Randbereich des Darlington T₅ integriert ist. Der Bereich 30 wird an drei Seiten von einem n+-Ring 32 umgriffen, der ebenfalls mit dem in Figur 1 gezeigten Pluspol 14 kontaktiert ist. Der Bereich 30 ist von einer Leiterbahn 34 umgriffen, die mit dem n+-Kontaktstreifen 28 kontaktiert ist. Die Kontaktierung kann beispielsweise über hier angedeutete Kontaktfenster 36 beidseitig des Bereiches 30 erfolgen. Die Leiterbahn 34 führt zu dem in dem Ausschnitt in Figur 2 nicht mehr dargestellten Kollektor des Transistors T₁. Der Bereich 30 ist mit einer in Richtung des n+-Kontaktstreifens 28 gerichteten keilförmigen Struktur 38 versehen.

Mittels des in Figur 2 gezeigten Layouts wird die Schaltfunktion der Transistoren T₄ und T₅ wie folgt realisiert:

Zum Einschalten des lateralen Transistors T₄ muß das Potential des n-Substrats 22 zwischen den Bereichen 24 und 30 auf eine niedrigere Spannung gebracht werden als die am n+-Kontaktstreifen 28 anliegende Versorgungsspannung (14 Volt). Hierzu wird der Basisstrom des lateralen Transistors T₄ aus dem außerhalb des hochsperrenden Bereiches des Darlington T₅ angeordneten Transistor T₁ gespeist. Über die Verbindung des Kollektors des Transistors T1 mit dem n+-Kontaktstreifen 28 wird das n+-Gebiet zwischen den Bereichen 24 und 30 auf ein negativeres Potential gezogen als das gesamte Substrat 22. Der Transistor T₄, dessen Emitter der Bereich 30, dessen Kollektor der Bereich 24 und dessen Basis das zwischen diesen Bereichen liegende Substrat 22 ist, wird somit durchgesteuert. Durch die keilförmige Struktur 38 des Bereiches 30 wird erreicht, daß in einer zwischen den zwei Kontaktfenstern 36 in der Mitte liegende Zone mit niedrigerer Potentialabsenkung gegenüber den in Richtung der Kontaktfenster 36 liegenden Zonen mit höherer Potentiaiabsenkung ein Ausgleich erfolgt. Somit wird erreicht, daß ein gleichmäßigerer Lateralstrom zwischen den Bereichen 30 und 24 fließen kann und somit eine Verbesserung der Verstärkung erzielt wird.

Der Abstand zwischen den Bereichen 30 und 24 muß wegen der Ausdehnung der Raumladungszone im Sperrbetrieb des Darlington T₅ einen Mindestabstand aufweisen. Für den gezeigten Anwendungsfall beträgt dieser vorteilhaft mindestens 55 µm. Hierdurch ergibt sich eine Stromverstärkung des lateralen Transistors T₄ von 0,1.

Durch die gefundene Anordnung läßt sich somit ein Ansteuerstrom für den Darlington T₅ über die sperrende Randstruktur des Darlington T₅ bringen, ohne das Sperrverhalten des Darlington T₅ im Abschaltfall zu stören. Aufgrund der Stromverstärkung von ca. 0,1 läßt sich mit einem Kollektorstrom des invertierend geschalteten Transistors T₁ von ca. 100 mA ein Ansteuerstrom für den Darlington T₅ von ca. 10 mA generieren. Der Darlington T₅ kann so mit ca. 10 A betrieben werden.

Die weiteren in Figur 1 erläuterten und in Figur 2 nicht dargestellten Schaltungselemente der Schaltungsanordnung 10 können auf dem Wafer 20 außerhalb des von der Deckelektrode 26 umgriffenen Bereiches angeordnet werden. Ein Teilerwiderstand der Deckelektrode 26 kann sehr vorteilhaft gleichzeitig als Strombegrenzungswiderstand R₅ für den Kurzschlußtransistor T₆ dienen.

## Patentansprüche

1. Schaltungsanordnung einer Zündendstufe für ein Kraftfahrzeug mit einem Transistor zum Ansteuern der Primärwicklung einer Zündspule, wobei der Kollektor des Transistors mit dem Pluspol (14) einer Spannungsquelle, wobei der Emitter des Transistors mit einem ersten Anschluß der Primärwicklung (16) der Zündspule (18) verbunden ist, während der zweite Anschluß der Primärwicklung (16) an Masse liegt, und wobei die Basis des Transistors über ein Entkopplungselement mit einer Ansteuerschaltung verbunden ist, **dadurch gekennzeichnet, daß** der Transistor (T₅) ein npn-Darlington ist und daß.das Entkopplungselement ein lateraler pnp-Transistor (T₄) ist, dessen Kollektor mit der Basis der Darlington (T₅), dessen Emitter mit dem Pluspol (14) der Spannungsquelle verbunden ist und dessen Basis von der Ansteuerschaltung ansteuerbar ist.

2. Schaltungsanordnung nach Anspruch 1, **dadurch gekennzeichnet, daß** die Ansteuerschaltung einen Transistor (T₁) aufweist, dessen Kollektor mit der Basis des pnp-Transistors (T₄), dessen Emitter mit Masse verbunden ist und dessen Basis über ein die Zündung auslösendes Steuersignal ansteuerbar ist.

3. Schaltungsanordnung nach einem der vorhergehenden Ansprüche, **dadurch gekennzeichnet, daß** der npn-Darlington (T₅) und der laterale pnp-Transistor (T₄) in einem Wafer (20) monolithisch integriert sind.

4. Schaltungsanordnung nach einem der vorhergehenden Ansprüche, **dadurch gekennzeichnet, daß** ein p-dotierter Bereich (24) ein einem n-Substrat (22) gleichzeitig die Basis des Darlington (T₅) und der Kollektor des Transistors (T₄) ist.

5. Schaltungsanordnung nach einem der vorhergehenden Ansprüche, **dadurch gekennzeichnet, daß** ein weiterer p-dotierter Bereich (30) im Abstand zu dem Bereich (24) angeordnet ist, der den Emitter des Transistors (T₄) bildet und ein zwischen den Bereichen (24, 30) liegender n-Substratabschnitt (22), der durch einen n+-Kontaktstreifen (28) abgegrenzt ist, die Basis des Transistors (T₄) bildet.

6. Schaltungsanordnung nach einem der vorhergehenden Ansprüche, **dadurch gekennzeichnet, daß** der n+--Kontaktstreifen (28) eine Deckelektrode (26) kontaktiert, die über dem n-Substrat (22) angeordnet ist, das zwischen den p-dotierten Bereichen (24, 30) liegt.

7. Schaltungsanordnung nach einem der vorhergehenden Ansprüche, **dadurch gekennzeichnet, daß** der p-dotierte Bereich (30) außer an einer dem n+-Kontaktstreifen (28) zugewandten Seite von einem n+-Ring (32) umgriffen ist, der mit dem Pluspol (14) verbunden ist.

8. Schaltungsanordnung nach einem der vorhergehenden Ansprüche, **dadurch gekennzeichnet, daß** der Bereich (30) von einer weiteren Leiterbahn (34) umgriffen ist, die mit dem n+-Kontaktstreifen (28) an beiden Seiten des Bereiches (30) kontaktiert ist.

9. Schaltungsanordnung nach einem der vorgehenden Ansprüche, **dadurch gekennzeichnet, daß** der Bereich (30) eine in Richtung des n+-Kontaktstreifens (28) gerichtete keilförmige Struktur (38) aufweist.

## Claims

1. Circuit arrangement of an ignition output stage for a motor vehicle having a transistor for driving the primary winding of an ignition coil, the collector of the transistor being connected to the positive pole (14) of a voltage source, the emitter of the transistor being connected to a first terminal of the primary winding (16) of the ignition coil (18), while the second terminal of the primary winding (16) is connected to earth, and the base of the transistor being connected to a driving circuit via a decoupling element, **characterized in that** the transistor (T₅) is an npn-type Darlington, and **in that** the decoupling element is a lateral pnp-type transistor (T₄) whose collector is connected to the base of the Darlington (T₅) and whose emitter is connected to the positive pole (14) of the voltage source and whose base can be driven by the driving circuit.

2. Circuit arrangement according to Claim 1, **characterized in that** the driving circuit has a transistor (T₁) whose collector is connected to the base of the pnp-type transistor (T₄) and whose emitter is connected to earth and whose base can be actuated via a control signal which triggers the ignition.

3. Circuit arrangement according to one of the preceding claims, **characterized in that** the npn-type Darlington (T₅) and the lateral pnp-type transistor (T₄) are monolithically integrated in a wafer (20).

4. Circuit arrangement according to one of the preceding claims, **characterized in that** a p-type doped region (24) of an n-substrate (22) is simultaneously the base of the Darlington (T₅) and the collector of the transistor (T₄).

5. Circuit arrangement according to one of the preceding claims, **characterized in that** a further p-type doped region (30) is arranged at a distance from the region (24) which forms the emitter of the transistor (T₄) and an n-substrate section (22) lying between the regions (24, 30) which is bounded by an n+ contact strip (28) which forms the base of the transistor (T₄).

6. Circuit arrangement according to one of the preceding claims, **characterized in that** the n+ contact strip (28) makes contact with a cover electrode (26) which is arranged over the n-substrate (22) which is located between the p-type doped regions (24, 30).

7. Circuit arrangement according to one of the preceding claims, **characterized in that**, with the exception of the side facing the n+ contact strip (28), the p-type doped region (30) is surrounded by an n+ ring (32) which is connected to the positive pole (14).

8. Circuit arrangement according to one of the preceding claims, **characterized in that** the region (30) is surrounded by a further conductor track (34) which is in contact with the n+ contact strip (28) on both sides of the region (30).

9. The circuit arrangement according to one of the preceding claims, **characterized in that** the region (30) has a wedge-shaped structure (38) which extends in the direction of the n+-contact strip (28).

## Revendications

1. Circuit d'un étage de puissance d'allumage pour un véhicule automobile comportant un transistor commandant le primaire d'une bobine d'allumage dont le collecteur est relié au pôle plus (14) d'une source de tension, et son émetteur à une première extrémité du primaire (16) de la bobine d'allumage (18), la seconde extrémité du primaire (16) étant reliée à la masse, alors que la base du transistor est reliée à un circuit de commande par l'intermédiaire d'un élément de découplage,
**caractérisé en ce que**
le transistor (T₅) est un transistor Darlington npn et
l'élément de découplage est un transistor pnp latéral (T₄) dont le collecteur est relié à la base du transistor Darlington (T₅), l'émetteur est relié au pôle positif (14) de la source de tension et la base est commandée par le circuit de commande.

2. Circuit selon la revendication 1,
**caractérisé en ce que**
le circuit de commande comprend un transistor (T₁) dont le collecteur est relié à la base du transistor pnp (T₄), son émetteur est relié à la masse et sa base est commandée par un signal de commande déclenchant l'allumage.

3. Circuit selon l'une quelconque des revendications précédentes,
**caractérisé en ce que**
le transistor npn Darlington (T₅) et le transistor pnp latéral (T₄) sont intégrés de manière monolithique dans une plaquette (20).

4. Circuit selon l'une quelconque des revendications précédentes,
**caractérisé en ce qu'**
une zone (24) à dopage p d'un substrat n (22) est en même temps la base du transistor Darlington (T₅) et le collecteur du transistor (T₄).

5. Circuit selon l'une quelconque des revendications précédentes,
**caractérisé en ce qu'**
une autre zone (30) à dopage p est prévue à une certaine distance de la zone (24) et forme l'émetteur du transistor (T₄) ainsi qu'un segment de substrat (22) de type n entre les zones (24, 30) est délimité par une bande de contact (28) n+, formant la base du transistor (T₄).

6. Circuit selon l'une quelconque des revendications précédentes,
**caractérisé en ce que**
la bande de contact (28) de type n+ est en contact avec une électrode de recouvrement (26) installée au-dessus du substrat (22) de type n et située entre les zones à dopage p (24, 30).

7. Circuit selon l'une quelconque des revendications précédentes,
**caractérisé en ce que**
le côté non tourné vers la bande de contact n+, (28) de la zone (30) à dopage p est entourée par un anneau n+, (32), cet anneau étant relié au pôle plus (14).

8. Circuit selon l'une quelconque des revendications précédentes,
**caractérisé en ce que**
la zone (30) est entourée d'un autre chemin conducteur (34) en contact avec la bande de contact n+, (28) sur les deux côtés de la zone (30).

9. Circuit selon l'une quelconque des revendications précédentes,
**caractérisé en ce que**
la zone (30) présente une structure en forme de coin (38), dirigée dans la direction de la bande de contact n+, (28).
